# FASCICULE DE BREVET EUROPEEN

(11) **EP 1 612 152 B1**
(45) Date de publication et mention de la délivrance du brevet: **06.04.2011**
(21) Numéro de dépôt: 05300096.4
(22) Date de dépôt: 04.02.2005
(51) Int. Cl.: B65D 5/60, B65D 5/66

(54) **Emballage composite avec coiffe**
Halbsteifer Behälter und Beutel mit einem Deckel
Semi-rigid container and a bag with a lid

(30) Priorité: 06.02.2004 FR 0401144
(43) Date de publication de la demande: 04.01.2006
(73) Titulaire: DS Smith Kaysersberg, 68320 Kunheim (FR)
(72) Inventeur: Leclercq, Thierry, 60240 Ferrières (FR)
(74) Mandataire: David, Daniel

(56) Documents cités:
- DE-B- 1 045 894
- FR-A- 1 359 284
- FR-A- 2 684 360

## Description

La présente invention porte sur un emballage composite constitué d'un conteneur en carton ou autre matériau semi-rigide et d'un sac, généralement en matériau plastique, solidaire du conteneur. Un tel emballage est destiné au transport de matériaux à risques tels que des déchets hospitaliers mais peut aussi être utilisé pour le transport d'autres produits notamment pulvérulents ou pâteux dans l'industrie chimique par exemple.

Les emballages de ce type sont conçus de manière à assurer la manipulation des produits et leur transport dans les meilleures conditions de sécurité pour les opérateurs et l'environnement. En particulier, dans le domaine des déchets hospitaliers, la réglementation impose des contraintes de structure visant à empêcher tout contact avec les déchets contenus dans le sac au moment de la fermeture du conteneur.

On connaît des emballages composites constitués d'un conteneur en carton, de forme parallélépipédique rectangulaire, à l'intérieur duquel on a placé un sac en matériau adapté à la nature des produits qu'il doit contenir. Il peut s'agir d'un sac en matière plastique ou en papier résistant. Le sac est fixé aux parois internes du conteneur ; son embouchure coïncide avec l'ouverture de remplissage ménagée dans le conteneur. En général, on prévoit des moyens assurant le maintien du sac en position ouverte pendant la phase de remplissage. Les parois du sac sont par exemple fixées dans leur partie supérieure aux parois internes du conteneur ou bien elles sont rabattues en débordant à l'extérieur de la caisse.

Un tel emballage, qui comprend toutes les caractéristiques du préambule de la revendication 1, est connu du document FR 2 684 360.

Selon les emballages connus, pour la fermeture définitive on procède d'abord à la fermeture du sac puis à celle du conteneur. Par exemple on utilise un lien associé au sac avec lequel on entoure et serre l'extrémité supérieure du sac. Un lien connu est constitué d'un ruban que l'on prélève sur le conteneur, par exemple un ruban du type utilisé comme bande d'arrachage dans le domaine de l'emballage carton. Une fois le sac fermé, on rabat les volets que l'on verrouille par des moyens mécaniques. L'emballage, s'il s'agit de déchets hospitaliers, est ensuite incinéré. La demanderesse a développé une solution permettant de réduire le risque de contact au moment de la fermeture définitive. Elle est exposée dans la demande FR 0302920.

La demanderesse s'est maintenant fixée comme objectif la conception d'un emballage de ce type répondant de façon améliorée aux exigences de sécurité pendant toute la période où le conteneur reste ouvert. Ce besoin se retrouve dans le cas d'une application en tant que récepteur de produits, tels que des déchets, mais aussi dans le cas d'une application en tant que distributeur où le conteneur contient des produits que l'on vient extraire du sac. En particulier, il s'agit de réduire les risques de contact avec les produits contenus dans le sac.

L'emballage composite, conforme à l'invention, comporte les caractéristiques de la revendication 1.

Grâce à l'invention, on dispose d'un moyen supplémentaire de protection des utilisateurs pendant toute la durée de service. Le contenu du sac étant recouvert tout en restant d'un accès aisé. Le caractère amovible de la coiffe permet en outre de former l'emballage après remplissage, respectivement vidage complet, de la même façon qu'auparavant.

En particulier, le moyen de fixation amovible est constitué par une languette logée dans une encoche. Plus précisément, la dite languette est ménagée sur le premier volet obturateur, et l'encoche dans un panneau constituant la coiffe.

Conformément à une autre caractéristique, la coiffe comprend une paroi plane pour recouvrir ladite ouverture et des parois latérales pour recouvrir les bords de l'ouverture. De cette façon, on permet un maintien stable de la coiffe sur le haut de l'emballage.

Avantageusement, la coiffe est formée dans une plaque de carton comportant un panneau central formant ladite paroi plane bordé par des panneaux latéraux pouvant être relevés pour former les parois latérales. Avantageusement, la coiffe comprend un moyen permettant de la maintenir à plat, avec les panneaux latéraux rabattus contre le panneau central. Cette disposition permet dans le cas d'un conteneur pour déchets, d'introduire la coiffe à plat sur le dessus des déchets, Elle forme ainsi une protection additionnelle des utilisateurs au moment de la fermeture du sac et du conteneur.

L'invention vise donc l'utilisation d'un emballage ainsi caractérisé, pour recueillir des déchets, tels que des déchets hospitaliers, selon laquelle on met la coiffe en place sur l'ouverture avec ledit moyen de fixation amovible avant mise en service de l'emballage. Plus précisément elle vise une utilisation selon laquelle on met à plat la coiffe et on la glisse dans l'ouverture avant fermeture définitive.

L'invention vise aussi l'utilisation d'un emballage ainsi caractérisé, comme distributeur de produit en vrac selon laquelle on met en place ladite coiffe avant mise en service de l'emballage.

D'autres caractéristiques et avantages ressortiront de la description qui suit d'un mode de réalisation de l'invention, comportant en annexe les dessins sur lesquels
La figure 1 représente un emballage composite en position de remplissage,
La figure 2 représente l'emballage de la figure 1 avec la coiffe de l'invention en position demi-ouverte,
La figure 3 l'emballage de la figure 1 avec la coiffe fermant l'ouverture
La figure 4 représente la coiffe seule
La figure 5 représente une plaque de convenablement découpée et rainée pour former la coiffe après mise en volume.

On a représenté sur la figure 1 un emballage 1 composite connu, en position ouverte pour le remplissage. Il comprend un conteneur 10 en carton ondulé en particulier, mais tout autre matériau de type semi-rigide convient aussi. Ce conteneur a ici une forme parallélépipédique rectangle et repose sur le sol par son panneau de fond. Il comprend une ouverture de remplissage de section rectangulaire dans sa partie supérieure. On distingue un premier volet 12 et un deuxième volet 14 d'obturation de cette ouverture. Les deux volets sont articulés autour d'axes parallèles et opposés de façon à pouvoir obturer l'ouverture de par rabattement l'un sur l'autre. Deux autres volets 16 et 18 sont disposés perpendiculairement aux deux premiers et contribuent à la fermeture. Ils peuvent comprendre, dans ce mode de réalisation adapté aux déchets hospitaliers, des ouvertures formant poignées. Un sac 20, en matière plastique souple ou en papier, selon l'utilisation pour lequel il est prévu, est logé à l'intérieur du conteneur.

En position ouverte comme on le voit sur la figure, le bord supérieur du sac est par le bord de l'ouverture du conteneur que l'on aperçoit par transparence.

Afin de ne pas laisser l'ouverture béante pendant tout le temps du remplissage. On prévoit conformément à l'invention une coiffe amovible, On voit sur la figure 2 telle coiffe mise en place et à demi ouverte.

La coiffe 30 est sur le conteneur par le moyen d'une liaison à languette et encoche. La languette 120 est ici sur le bord libre du volet 12. Elle est glissée dans encoche 320 ménagée sur le panneau de la coiffe 30, comme on le voit sur la figure 3 qui représente la coiffe sur l'ouverture du conteneur.

Sur la figure 4 on a représenté la coiffe 30 seule. Elle se compose d'un panneau central 32 plat qui, de préférence, est de taille légèrement inférieure à celle de l'ouverture du conteneur 10 pour la raison qui sera expliquée plus loin.

Ce panneau 32 est bordé sur trois côtés par des parois 33, 34, 35 respectivement. Le quatrième côté est prolongé par un volet 321. L'encoche 320 est ménagée sur ce volet 321.

On réalise cette coiffe à partir d'une plaque de carton ou autre matériau semi-rigide que l'on voit sur la figure 5. On retrouve les mêmes références que sur la coiffe pour les éléments correspondants.

La plaque comprend un panneau central 32 bordé de deux panneaux 33 et 35 sur deux côtés opposés. Sur un des côtés, entre les deux précédents, on a un panneau double, 34'-34 ", articulé sur une ligne parallèle au côté. Lorsqu'on rabat le panneau extérieur 34" sur le panneau intérieur 34', on retrouve la paroi 34. Les panneaux 33 et 35 sont prolongés de ce côté, chacun par un panneau 33', 35' respectivement. Les bords de ces deux panneaux forment un angle avec les bords sur lequel sont articulés les panneaux 33 et 35 respectivement A l'opposé, les deux panneaux 33 et 35 présentent une languette, 33" et 35" respectivement, disposées de manière à pouvoir être insérées dans l'encoche 320 ménagée entre le panneau 32 et le volet 32' après avoir rabattu les panneaux 33 et 35 sur le panneau central 32.

On met en volume la coiffe en rabattant les panneaux 33 et 35 sensiblement à 90°, et en ramenant à 90° les panneaux 33' et 35'. On plie le panneau 34' à angle droit contre les panneaux 34' et 35' puis on rabat le panneau 34" de manière à recouvrir ces derniers.

Au moment de la mise en service d'un conteneur pour recueillir les déchets hospitaliers par exemple, on ouvre le conteneur. On rabat le bord du sac à l'extérieur de l'ouverture du conteneur puis on glisse l'encoche 320 de la coiffe sur la languette 120 du premier volet 12 et on recouvre l'ouverture. La coiffe 3, en se rabattant, forme couvercle, le panneau 32 sur l'ouverture et les parois 33, 34, 35 sur les bords. On note que les panneaux 33 et 35 sont évasés. La liaison, languette 120 et encoche dans le volet 32', forme une charnière. On évite ainsi que le contenu du conteneur soit visible pendant toute la durée de son service.

Lorsque le conteur est plein on enlève la coiffe et on la met à plat. Pour cela on rabat les panneaux 33 et 35 contre le panneau central. Le panneau 34 suit le mouvement. On verrouille l'ensemble dans cette position en glissant les languettes 33" et 35" dans l'encoche. Comme le panneau central est légèrement plus petit que l'ouverture, on peut le glisser à plat dans celle-ci pour recouvrir les objets contenus dans le sac. On évite de les toucher. On a créé ainsi une barrière de protection additionnelle au moment de la fermeture définitive du conteneur. Cette dernière opération consiste à refermer d'abord le sac puis à rabattre les volets dans l'ordre prescrits par le découpage de la boîte formant le conteneur. Par exemple on peut utiliser la solution présentée dans la demande de brevet FR 0302920.

## Revendications

1. Emballage composite comportant un conteneur (10) en carton ou autre matériau semi-rigide, une coiffe (30) et un sac (20) en un matériau souple logé dans le conteneur (10), le conteneur (10) comprenant une ouverture de remplissage avec un premier volet d'obturation (12) comportant un bord libre parallèle au plan de l'ouverture, le sac (20) formant une enveloppe interne du conteneur (10) et comportant une extrémité formant embouchure, **caractérisé par le fait que** ladite embouchure émerge de l'ouverture de remplissage du conteneur (10), et **par le fait que** ladite coiffe (30) comprend un moyen de fixation (320) sur un bord de ladite ouverture, ladite coiffe (30) étant amovible, et **par le fait que** ledit moyen de fixation forme une charnière entre la coiffe (30) et le conteneur (10).

2. Emballage selon la revendication 1 dont le moyen de fixation amovible est constitué par une languette (120) logée dans une encoche (320).

3. Emballage selon la revendication 2 dont la dite languette (120) est ménagée sur ledit volet obturateur (12), et l'encoche (320) dans un panneau constituant la coiffe (30).

4. Emballage selon l'une des revendications 1 à 3 dont la coiffe (30) comprend une paroi plane (32) pour recouvrir ladite ouverture et des parois latérales (33, 34, 35) pour recouvrir les bords de l'ouverture.

5. Emballage selon la revendication précédente dont la coiffe (30) est formée dans une plaque de carton comportant un panneau central (32) formant ladite paroi plane bordé par des panneaux latéraux (33, 34, 35) pouvant être relevés pour former les parois latérales.

6. Emballage selon la revendication précédente dont la coiffe comprend un moyen permettant de maintenir la coiffe à plat, avec les panneaux latéraux (33, 34, 35) rabattus contre le panneau central (32).

7. Utilisation d'un emballage selon l'une des revendications précédentes pour recueillir des déchets, tels que des déchets hospitaliers, selon laquelle on met la coiffe en place sur l'ouverture avec ledit moyen de fixation (120, 320) amovible avant mise en service.

8. Utilisation selon la revendication précédente selon laquelle on met à plat la coiffe (30) et on la glisse dans l'ouverture avant fermeture définitive.

9. Utilisation d'un emballage selon l'une des revendications 1 à 6 comme distributeur de produit en vrac selon laquelle on met en place ladite coiffe (30) avant mise en service de l'emballage.

## Claims

1. Composite packaging comprising a container (10) made from cardboard or other semirigid material, a lid (30) and a bag (20) made from flexible material housed in the container (10), the container (10) comprising a filling opening with a first closure flap (12) comprising a free edge parallel to the plane of the opening, the bag (20) forming an internal envelope of the container (10) and comprising an end forming a mouth, **characterised by** the fact that said mouth emerges from the filling opening of the container (10) and by the fact that the lid (30) comprises a means (320) of fixing to an edge of said opening, said lid (30) being removable, and by the fact that said fixing means forms a hinge between the cover (30) and the container (10).

2. Packaging according to claim 1, the removable fixing means of which is formed by a tongue (120) housed in a notch (320).

3. Packaging according to claim 2, said tongue (120) of which is provided on said closure flap (12), and the notch (320) in a panel constituting the lid (30).

4. Packaging according to one of claims 1 to 3, the lid (30) of which comprises a flat wall (32) for covering said opening and side walls (33, 34, 35) for covering the edges of the opening.

5. Packaging according to the preceding claim, the lid (30) of which is formed in a cardboard sheet comprising a central panel (32) forming said flat wall bordered by side panels (33, 34, 35) that can be raised in order to form the side walls.

6. Packaging according to the preceding claim, the lid of which comprises a means for keeping the lid flat, with the side panels (33, 34, 35) folded against the central panel (32).

7. Use of a package according to one of the preceding claims for collecting waste, such as hospital waste, according to which the lid is put in place on the opening with said removable fixing means (120, 320) before bringing into service.

8. Use according to the preceding claim, according to which the lid (30) is put flat and is slid into the opening before final closure.

9. Use of packaging according to claims 1 to 6 as a bulk-product distributor, according to which said lid (30) is put in place before the packaging is brought into use.

## Patentansprüche

1. Verbundverpackung, umfassend einen Behälter (10) aus Karton oder einem anderen halbstarren Material, einen Deckel (30) und einen Sack (20) aus einem weichen Material, angebracht im Behälter (10), wobei der Behälter (10) eine Füllöffnung mit einer ersten Verschlussklappe (12) umfasst, umfassend einen freien Rand, parallel zu Ebene der Öffnung, wobei der Sack (20) einen innere Hülle des Behälters (10) bildet und ein Ende umfasst, das eine Mündung bildet, **dadurch gekennzeichnet, dass** die Mündung aus der Füllöffnung des Behälters herausragt, und dadurch, dass der Deckel (30) ein Mittel zur Befestigung (320) auf einem Rand der Öffnung umfasst, wobei der Deckel (30) herausnehmbar ist, und dadurch, dass das Mittel zur Befestigung ein Gelenk zwischen dem Deckel (30) und dem Behälter (10) bildet.

2. Verpackung nach Anspruch 1, wobei das herausnehmbare Mittel zur Befestigung aus einer Lasche (120) besteht, die in einem Schlitz (320) angebracht ist.

3. Verpackung nach Anspruch 2, wobei die Lasche (120) auf der Verschlussklappe (12) angebracht ist, und der Schlitz (320) in einer Tafel, die den Deckel (30) bildet.

4. Verpackung nach einem der Ansprüche 1 bis 3, wobei der Deckel (30) eine ebene Wand (32) umfasst, um die Öffnung abzudecken, und Seitenwände (33, 34, 35), um die Ränder der Öffnung abzudecken.

5. Verpackung nach dem vorhergehenden Anspruch, wobei der Deckel (30) aus einer Kartonplatte gebildet ist, umfassend eine zentrale Tafel (32), die die ebene Wand bildet, umgeben von Seitentafeln (33, 34, 35), die aufgestellt werden können, um die Seitenwände zu bilden.

6. Verpackung nach dem vorhergehenden Anspruch, wobei der Deckel ein Mittel umfasst, das erlaubt, den Deckel flach zu halten, wobei die Seitentafeln (33, 34, 35) gegen die zentrale Tafel (32) heruntergeklappt sind.

7. Verwendung einer Verpackung nach einem der vorhergehenden Ansprüche, um Abfälle wie z.B. Krankenhausabfälle zu sammeln, nach der der Deckel auf der Öffnung mit dem abnehmbaren Befestigungsmittel (120, 320) vor der Inbetriebnahme angebracht wird.

8. Verwendung nach dem vorhergehenden Anspruch, nach der der Deckel (30) flach gelegt und vor dem endgültigen Verschluss in die Öffnung geschoben wird.

9. Verwendung einer Verpackung nach einem der Ansprüche 1 bis 6 als Verteiler von losem Produkt, nach der der Deckel (30) vor der Inbetriebnahme der Verpackung angebracht wird.
